# EUROPÄISCHE PATENTSCHRIFT

(11) **EP 1 896 335 B1**
(45) Veröffentlichungstag und Bekanntmachung des Hinweises auf die Patenterteilung: **07.10.2009**
(21) Anmeldenummer: 06754442.9
(22) Anmeldetag: 20.06.2006
(51) Int. Cl.: B65D 6/08, B65D 25/28, B65D 21/02

(54) **HANDKORB**
SMALL NESTED BASKET
PANIER

(30) Priorität: 28.06.2005 DE 102005030497
(43) Veröffentlichungstag der Anmeldung: 12.03.2008
(73) Patentinhaber: Wanzl Metallwarenfabrik GmbH, 89336 Leipheim (DE)
(72) Erfinder: ACIKGÖZ, Ayhan, 89312 Günzburg (DE)
(86) Internationale Anmeldenummer: PCT/EP2006/005876
(87) Internationale Veröffentlichungsnummer: WO 2007/000260

(56) Entgegenhaltungen:
- WO-A-20/05104895
- DD-A1- 225 965
- GB-A- 873 693

## Beschreibung

Die Erfindung betrifft einen stapelbaren Handkorb mit den Merkmalen im Oberbegriff des Hauptanspruchs.

Handkörbe dieser Art finden in zahlreichen Selbstbedienungsgeschäften Verwendung. Sie werden von Kunden verwendet, um auf den Einsatz von Einkaufswagen verzichten zu können. In nicht gebrauchtem Zustand sind die Handkörbe Platz sparend ineinander gestapelt.

In der deutschen Patentanmeldung DE 10 2004 021 944.3 ist beispielsweise ein Handkorb beschrieben, der bei Nichtgebrauch ineinander stapelbar ist. Insbesondere zeichnet sich dieser Handkorb durch ein Drahtteil aus, das zwei Stützelemente und eine erste Aufnahme für den Tragehenkel aufweist. Diese Stützelemente sind gegenüberliegend jeweils an den beiden Seitenwänden angeordnet. Weiterhin ist an einem Handkorb dieser Gattung oft eine zweite Aufnahme vorgesehen, die gegenüberliegend auf jeder Seitenwand oberhalb der Stützelemente angeordnet ist und eine Stabilisierung des Tragehenkels während des Tragens - in Gebrauchsposition - bewirken soll.

Es kommt bei einem solchen Handkorb jedoch vor, dass sich der Tragehenkel gerade bei einseitiger Belastung in Gebrauchsstellung selbständig aus den zweiten Aufnahmen löst.

Die Aufgabe der Erfindung besteht nun darin, einen Handkorb der hier vorliegenden Art so weiterzuentwickeln, dass ein selbständiges Lösen des Tragehenkels aus der zweiten Aufnahme während des Gebrauchs unterbunden ist. Hierfür ist insbesondere die zweite Aufnahme zu verbessern.

Als Lösung werden die Merkmale im Hauptanspruch vorgeschlagen.

Der größte Vorteil der aufgefundenen Lösung besteht darin, dass ein nicht gewünschtes Lösen des Tragehenkels während des Gebrauchs nicht mehr eintritt. Weitere Vorteile sind den Erläuterungen der Ausführungsbeispiele zu entnehmen.

Die Erfindung wird anhand von Ausführungsbeispielen näher erläutert. Es zeigt
- Fig.: 1 einen stapelbaren Handkorb in 3-D-Darstellung mit Tragehenkel und einer ersten und einer zweiten Aufnahme sowie
- Fig. 2: eine erste und eine zweite Aufnahme in Seitenansicht.

Fig. 1 zeigt einen Handkorb 1 in 3-D-Darstellung mit einem Tragehenkel 5, mit Seitenwänden 3 und Stirnseiten 10 und einer ersten und einer zweiten Aufnahme 7, 9. Der Handkorb 1 ist aus Einzeldrähten 4 geformt. Der Handkorb 1 ist in Gebrauchsstellung dargestellt. Der Tragehenkel 5 ist in der ersten und in einer zweiten Aufnahme 7, 9 gelagert.

Die erste Aufnahme 7 ist durch ein Drahtteil 6 gebildet, das zwei Stützelemente 8 aufweist, die eine Begrenzung beim Stapeln mehrerer Handkörbe ineinander bilden. Jedes Drahtteil 6 ist ortsfest an einer Seitenwand 3 angeordnet.

Die zweite Aufnahme 9 ist am obersten Einzeldraht 13 vorgesehen und oberhalb der ersten Aufnahme 7 ortsfest angeordnet.

Fig. 2 zeigt in Seitenansicht eine erste und eine zweite Aufnahme 7, 9, die an einer Seitenwand 3 eines Handkorbes 1 vorgesehen sind. Die Seitenwand 3 des Handkorbes 1 ist zur vergrößerten Darstellung der beiden Aufnahmen 7, 9 ausschnittsweise dargestellt. Die erste Aufnahme 7 für den Tragehenkel 5 ist Bestandteil eines Drahtteiles 6. Die zweite Aufnahme 9 ist in den obersten Einzeldraht 13 eingefügt.

Die zweite Aufnahme 9 ist aus zwei unteren gegenüberliegenden und gleich gebildeten unteren Drahtbereichen 11 mit jeweils einem Radius Ru gebildet. Wie Figur 2 zu entnehmen ist, sind die Drahtbereiche 11 viertelkreisförmig ausgeführt.

Die zweite Aufnahme 9 ist ferner aus einem oberen Drahtbereich 12 gebildet; dieser obere Drahtbereich 12 ist, wie Figur 2 zu entnehmen, halbkreisförmig gebildet. Der obere Drahtbereich 12 führt die beiden unteren Drahtbereiche 11 zusammen und stellt somit eine Verbindung zwischen den Bauteilen 11 und 12 her. Der obere Drahtbereich 12 weist einen Radius Ro auf.

Bei der Angabe der Radien Ru bzw. Ro ist jeweils der Innenradius gemeint. Es ist ein geringer Radius gewählt, vorzugsweise ein Radius R bis maximal R=3. Dieser Radius R bis maximal R=3 gilt für beide Radien Ru und Ro.

Durch die Wahl eines geringen Radius, sowohl bei Ru als auch bei Ro, ist die Länge der Führung 14 größer als bei Handkörben mit Tragehenkeln 5 wie sie bisher gebaut wurden.

Das ermöglicht eine bessere Lagerung des in dieser Darstellung nicht dargestellten Tragehenkels 5 in der zweiten Führung 9.

Vorteilhaft an dieser Ausführungsweise ist insbesondere, dass sich die Höhe H der gesamten zweiten Aufnahme 9 nicht verändert und die Stapelbarkeit somit unverändert gewährleistet ist.

Jede Seitenwand 3 weist eine erste und eine zweite Aufnahme 7, 9 auf, die jeweils spiegelbildlich angeordnet sind.

## Patentansprüche

1. Stapelbarer Handkorb (1) aus Einzeldrähten (4), mit einem Boden (2), mit Seitenwänden (3) und Stirnseiten (10), mit einem Tragehenkel (5) und mit einem Drahtteil (6) an jeder Seitenwand (3), wobei jedes Drahtteil (6) eine erste Aufnahme (7) zur Lagerung des Tragehenkels (5) aufweist und mit Stützelementen (8) ausgestattet ist, die ein Ineinanderstapeln in einen weiteren Handkorb gewährleisten, und wobei der Tragehenkel (5) in Gebrauchsstellung in einer ersten Aufnahme (7) und einer zweiten Aufnahme (9) lagert, **dadurch gekennzeichnet, dass** die zweite Aufnahme (9) in den obersten Einzeldraht (13) eingefügt ist und oberhalb der ersten Aufnahme (7) angeordnet ist, wobei jede zweite Aufnahme (9) mit zwei gleichen unteren Drahtbereichen (11) ausgestattet ist, die jeweils einen Radius Ru aufweisen, der bis maximal R=3 ausgeführt ist und mit einem oberen Drahtbereich (12) verbunden ist und eine Führung (14) für den Tragehenkel (5) bilden.

2. Stapelbarer Handkorb (1) nach Anspruch 1, **dadurch gekennzeichnet, dass** die beiden unteren Drahtbereiche (11) mit ihren Radien Ru gegenüberliegen.

3. Stapelbarer Handkorb (1) nach den Ansprüchen 1 und 2, **dadurch gekennzeichnet, dass** die zweite Aufnahme (9) aus einem oberen, halbkreisförmigen Drahtbereich (12) gebildet ist, der einen Radius Ro aufweist.

## Claims

1. A stackable hand-held basket (1) made of individual wires (4), having a base (2), having lateral walls (3) and end faces (10), having a carrying handle (5) and having a wire part (6) at each lateral wall (3), each wire part (6) having a first receiver (7) for mounting the carrying handle (5) and being provided with support elements (8) which guarantee stacking in another hand-held basket, and the carrying handle (5) being supported in a first receiver (7) and a second receiver (9) in the utilisation position, **characterised in that** the second receiver (9) is inserted in the uppermost individual wire (13) and is arranged above the first receiver (7), each second receiver (9) being provided with two identical lower wire regions (11) which each have a radius Ru of maximum R=3, are connected to an upper wire region (12) and form a guide (14) for the carrying handle (5).

2. A stackable hand-held basket (1) according to claim 1, **characterised in that** the two lower wire regions (11) with radii Ru face one another.

3. A stackable hand-held basket (1) according to claims 1 and 2, **characterised in that** the second receiver (9) is formed of an upper semicircular wire region (12) with a radius Ro.

## Revendications

1. Panier imbricable (1) en des baguettes métalliques individuelles (4), comprenant un fond (2), des parois latérales (3), des faces extrêmes (10), une anse de portage (5) et une partie (6) en baguette métallique située sur chaque paroi latérale (3), chaque partie (6) en baguette métallique présentant un premier logement (7) destiné au montage de l'anse de portage (5), et étant pourvue d'éléments d'appui (8) qui garantissent une imbrication dans un autre panier, et ladite anse de portage (5) étant nichée dans un premier logement (7) et dans un second logement (9) en position d'utilisation, **caractérisé par le fait que** le second logement (9) est intégré dans une baguette métallique individuelle (13) supérieure extrême, et est disposé au-dessus du premier logement (7), chaque second logement (9) étant doté de deux régions inférieures identiques (11) en baguette métallique qui présentent respectivement un rayon Ru mesurant jusqu'à R = 3 au maximum et relié à une région supérieure (12) en baguette métallique, et forment un guide (14) affecté à l'anse de portage (5).

2. Panier imbricable (1) selon la revendication 1, **caractérisé par le fait que** les deux régions inférieures (11) en baguette métallique se font mutuellement face par leurs rayons Ru.

3. Panier imbricable (1) selon les revendications 1 et 2, **caractérisé par le fait que** le second logement (9) est formé d'une région supérieure semi-circulaire (12) en baguette métallique, munie d'un rayon Ro.
